# EUROPÄISCHE PATENTSCHRIFT

(11) **EP 3 814 256 B1**
(45) Veröffentlichungstag und Bekanntmachung des Hinweises auf die Patenterteilung: **10.01.2024**
(21) Anmeldenummer: 19735533.2
(22) Anmeldetag: 28.06.2019
(51) Int. Cl.: B65H 5/02, B65H 9/00, B65H 9/16, B31B 70/00, B65H 9/06, B31B 70/04

(54) **BODENLEGEEINRICHTUNG UND VERFAHREN ZUR HERSTELLUNG VON MIT ZUMINDEST MIT EINEM BODEN VERSEHENEN SCHLAUCHSTÜCKEN**
BOTTOM-FORMING DEVICE AND METHOD FOR PRODUCING PIECES OF TUBING PROVIDED WITH AT LEAST WITH ONE BOTTOM
DISPOSITIF DE POSE DE FOND ET PROCÉDÉ PERMETTANT LA FABRICATION D'ARTICLES TUBULAIRES POURVUS AU MOINS D'UN FOND

(30) Priorität: 28.06.2018 DE 102018210563
(43) Veröffentlichungstag der Anmeldung: 05.05.2021
(73) Patentinhaber: Windmöller & Hölscher KG, 49525 Lengerich (DE)
(72) Erfinder: DUWENDAG, Rüdiger, 49525 Lengerich (DE)
(86) Internationale Anmeldenummer: PCT/EP2019/067403
(87) Internationale Veröffentlichungsnummer: WO 2020/002637

(56) Entgegenhaltungen:
- EP-A1- 2 277 812
- EP-A1- 2 444 344
- EP-A1- 2 481 566
- WO-A1-99/10265
- US-B1- 6 352 148

## Beschreibung

Die Erfindung betrifft eine Bodenlegeeinrichtung nach dem Oberbegriff des Patentanspruchs 1 sowie ein Verfahren nach dem Oberbegriff des Patentanspruchs 5.

Zum Anformen von Böden an ein Schlauchstück in einer Bodenlegeeinrichtung ist es notwendig, das Schlauchstück zunächst auszurichten, bevor verschiedene Werkzeuge an das Schlauchstück zwecks Anformung von Böden angreifen. Die Schlauchstücke sind dabei mit ihrer Schlauchlängsachse quer zur Transportrichtung angeordnet. Dazu wird in bekannten, gattungsgemäßen Vorrichtungen zur einzelnen Ausrichtung der Schlauchstücke, die vorzugsweise aus Papier bestehen, ein Schlauchausrichtetisch eingesetzt. Das in einer Schlauchstückvereinzelungseinrichtung von einem Schlauchstückstapel vereinzelte Schlauchstück wird auf eine Ausrichteeinheit, mit welcher die Schlauchstücke ausrichtbar sind, ausgetragen. Eine solche Ausrichteeinheit umfasst eine Transporteinrichtung, mit welcher das Schlauchstück in einer Transportrichtung mit einer Transportgeschwindigkeit transportierbar ist, beispielsweise mit einer Mehrzahl parallel und in Transportrichtung laufender Bänder. Aus dem Stand der Technik ist es zudem bekannt, dass die Bänder die auf der Transportseite befestigten Anschläge aufweisen. Die Anschläge sind im Abstand des Maschinentaktes angeordnet. Im Raum zwischen den Bändern ist jeweils wenigstens ein Förderelement angeordnet, welches als Riemen ausgestaltet sein kann und welches unter einem Neigungswinkel schräg zur Transportrichtung steht. Diese Förderelemente haben in der Regel eine gegenüber der Transportgeschwindigkeit erhöhte Geschwindigkeit, so dass eine Differenzgeschwindigkeit zur Transportgeschwindigkeit erzeugt wird.

Da in der Regel die Förderelemente und die Transporteinrichtung von einem gemeinsamen Antrieb angetrieben werden, hat die Differenzgeschwindigkeit eine lineare Abhängigkeit von der Transportgeschwindigkeit. Dies betrifft sowohl die Längs- als auch die Querrichtung, bezogen auf das Schlauchstück. Ferner ist in der Regel ein einseitig und vertikal angeordnetes Transportband vorgesehen, welches die Begrenzung der seitlichen Positionen der Schlauchstücke übernimmt. Verallgemeinert kann gesagt werden, dass mittels der Förderelemente das Schlauchstück relativ zur Transporteinrichtung verschiebbar ist. Auf diese Weise wird das Schlauchstück ausgerichtet.

Daher wird das mit Taktgeschwindigkeit auf der Ausrichteeinrichtung aufgelegte Werkstück nun von den schräg angeordneten, in der Regel schneller laufenden Förderelementen über die entstehende Gleitreibung zwischen Bändern und Werkstück zu den vorderen Anschlägen gefördert, bis das Schlauchstück an diesen Anschlägen anliegt. Da die Anschläge auch in Querrichtung voneinander beabstandet sind, erfolgt dabei auch bei Bedarf eine Drehung des Schlauchstücks um eine Achse, die senkrecht zur Schlauchebene steht. Dabei wird, wenn das Schlauchstück bereits an einem Anschlag anliegt, dieses um diesen Anschlagpunkt gedreht, bis es auch an einem weiteren Anschlag anliegt. Zudem erfolgt gleichzeitig eine Querausrichtung, das bedeutet, dass das Schlauchstück auch gegen den seitlichen Anschlag läuft. Mit anderen Worten erfolgt auf der Ausrichteinheit die Durchführung von Ausrichtungen des Schlauchstücks
- quer zur Transportrichtung
- in Transportrichtung und/oder
- um eine Drehachse, welche senkrecht zur Schlauchebene steht.

Im Rahmen der vorliegenden Erfindung ist mit einer Ausrichtung um eine Drehachse gemeint, dass eine Drehung mit einem Drehwinkel von weniger als 20 Grad, insbesondere weniger als 10 Grad und vorzugsweise weniger als 5 Grad erfolgt.

Je nach Reibwert des Schlauchstücks erreicht dieses die Ausrichtanschläge früher oder später. Auch das seitliche Ausrichtband wird teilweise früh erreicht. Somit kommt es vor, dass der Ausrichtvorgang bereits zufriedenstellend abgeschlossen ist, aber das Schlauchstück noch nicht am Ende einer Ausrichtstrecke angekommen ist. Da auch danach noch die schräg verlaufenden Förderelemente auf das Schlauchstück wirken, wird dieses weiterhin gegen die Anschläge gedrückt. Dabei kann es passieren, dass die Schlauchstücke beschädigt werden, insbesondere wenn sie aus sehr flexiblem Material bestehen.

US 6 352 148 B1 offenbart eine Vorrichtung bzw. ein Verfahren gemäß dem Oberbegriff des Anspruchs 1 bzw. 5.

Die Aufgabe der vorliegenden Erfindung ist es daher, eine Bodenlegeeinrichtung zur Herstellung von mit zumindest einem Boden versehenen Schlauchstücken zu schaffen, die Beschädigungen von Schlauchstücken bei deren Ausrichtung weitgehend vermeidet.

Erfindungsgemäß wird diese Aufgabe durch sämtliche Merkmale des Anspruchs 1 gelöst. In den abhängigen Ansprüchen sind mögliche Ausgestaltungen der Erfindung angegeben.

Gemäß der vorliegenden Erfindung ist vorgesehen, dass die Differenzgeschwindigkeit und/oder die relative Lage der Förderelemente zur Transporteinrichtung veränderbar, insbesondere steuerbar, sind.

Auf diese Weise kann der Ausrichtvorgang so beeinflusst werden, dass beispielsweise die Durchführung der Ausrichtungen im Wesentlichen dann beendet wird, wenn das Schlauchstück das Ende der Ausrichtstrecke erreicht. Dies kann am einfachsten dadurch erfolgen, dass die Differenzgeschwindigkeit veränderbar oder gar steuerbar ist. Damit kann die Zeitdauer des Ausrichtvorganges beeinflusst werden, so dass am Ende der Ausrichtstrecke die Belastung für das Material möglichst gering gewesen ist. Um das zu erreichen kann vorgesehen sein, dass die Förderelemente mit einem eigenen Antrieb antreibbar sind oder dass eine variabel einstellbare Getriebestufe zwischen Hauptantrieb und Förderelementen vorgesehen ist. Insbesondere bei mit einem Neigungswinkel angeordneten Förderelementen kann dennoch trotz der bereits beendeten Ausrichtungen noch eine Kraft auf das Schlauchelement wirken.

Daher kann es alternativ oder zusätzlich vorgesehen sein, dass die relative Lage der Förderelemente zur Transportrichtung veränderbar, insbesondere steuerbar ist. Damit kann insbesondere gemeint sein, dass die Förderelemente vertikal, in Querrichtung und/oder hinsichtlich des Neigungswinkels relativ zur Transporteinrichtung anpassbar sind, wobei das Schlauchstück horizontal und in einer Richtung, die im Wesentlichen senkrecht zur seiner Schlauchlängsachse liegt, transportiert wird. Bei einer Veränderbarkeit der vertikalen Lage können die Förderelemente in eine Position unterhalb der Transporteinrichtung bringbar sein, so dass die Förderelemente außer Kontakt mit dem Schlauchstück treten und das Schlauchstück nicht weiter relativ zur Transporteinrichtung bewegbar ist. Es ist ferner denkbar, dass die gesamten Förderelemente relativ zur Transporteinrichtung verschiebbar und/oder hinsichtlich des Neigungswinkels veränderbar sind. In diesem Fall können beispielsweise die Querausrichtung und/oder die Drehausrichtung durch unabhängige Bewegungen der Förderelemente durchgeführt werden. Die Unabhängigkeit der Bewegungen lässt entsprechend zu, dass die Ausrichtungen quer zur Transportrichtung und/oder um die Drehachse unabhängig von der Ausrichtstrecke sein können, so dass der Startzeitpunkt und der Endzeitpunkt der Ausrichtungen unabhängig wählbar sind.

Mit den vorgenannten Ausführungsformen ist es somit möglich, Beschädigungen von Schlauchstücken während des Ausrichtens zu reduzieren oder sogar gänzlich zu eliminieren, da die auf die Schlauchstücke wirkenden Ausrichtkräfte durch die Erfindung so weit wie möglich auf das erforderliche Maß reduzierbar sind.

Gemäß der Erfindung ist eine Rechen- und Steuereinrichtung vorgesehen, welcher Informationen zur Ist-Position des Schlauchstücks relativ zur Transporteinrichtung zur Verfügung stellbar sind und welcher die Soll-Positionen des Schlauchstücks relativ zur Transporteinrichtung bekannt sind, wobei bei Abweichungen der Ist-Position zur Soll-Position des Schlauchstücks mit der Rechen- und Steuereinrichtung Steuerbefehle für die Änderung der Differenzgeschwindigkeit und/oder der relativen Lage der Förderelemente generierbar sind. Mit anderen Worten wird für eine beschädigungsreduzierte Ausrichtung zunächst die Ist-Position eines jeden Schlauchstücks erfasst und dieser dann, vorzugsweise individuell, ausgerichtet, indem passend die Förderelemente angesteuert und/oder hinsichtlich ihrer Position verändert werden, wie es bereits weiter oben beschrieben wurde. Nach der Erfassung der Ist-Position kann mittels der Rechen- und Steuereinrichtung die Größe der Abweichungen zur Soll-Position ermittelt werden. Nach der Ermittlung der Abweichungen generiert die Steuer- und Rechenvorrichtung Steuerbefehle, die an die Förderelemente und/oder deren Antrieb bzw. Stelltriebe geleitet werden. Dies kann als Steuerung der Ausrichtung verstanden werden, wobei Generierung der Steuerbefehle und die Ansteuerung der Förderelemente derart erfolgt, dass das Schlauchstück im Anschluss die Soll-Position innerhalb von Toleranzgrenzen eingenommen hat.

Weiterhin ist es vorteilhaft, wenn mit einer Rechen- und Steuereinrichtung ein Zeitpunkt berechenbar ist, zu dem die Differenzgeschwindigkeit auf oder kleiner Null reduzierbar ist und/oder die relative Lage der Förderelemente zur Transporteinrichtung derart veränderbar ist, dass das Schlauchstück relativ zur Transporteinrichtung ruht. Damit kann die Einwirkung der Förderelemente auf das Schlauchstück beendet werden, wenn das Schlauchstück die Soll-Position innerhalb von Toleranzgrenzen erreicht haben müsste. Es wird also insbesondere das Erreichen der Soll-Lage nicht verifiziert, sondern lediglich vorausberechnet. Der Aufbau einer vollständigen Regelschleife ist damit nicht notwendig.

Ferner ist es vorteilhaft, wenn die Bodenlegeeinrichtung wenigstens einen Sensor umfasst, mit welchem die Ist-Position des Schlauchstücks relativ zur Transporteinrichtung erfassbar ist. Ein Sensor kann dabei ein Lichttaster, eine Lichtschranke, eine Kamera oder ein beliebiges anderes optoelektronisches Bauteil sein, das beispielsweise eine Kontraständerung in ein elektrisches Signal umsetzt und dieses einer Rechen- und Steuereinrichtung zugänglich macht. Insbesondere eine Kamera kann vorteilhaft sein, da mit ihr ein Bild des kompletten Schlauchstücks aufzeichenbar und die Ist-Lage des Schlauchstücks einfach ermittelbar ist.

Vorteilhaft ist es außerdem, wenigstens einen zweiten Sensor vorzusehen, mit welchem die Ist-Position des Schlauchstücks relativ zur Transporteinrichtung erfassbar ist zu einem Zeitpunkt, der nach dem Zeitpunkt liegt, an dem mit einem ersten Sensor die Ist-Position des Schlauchstücks relativ zur Transporteinrichtung erfassbar ist. Damit kann die aktuelle Ist-Position, beispielsweise während der Durchführung der Ausrichtung, nochmals geprüft werden und die Steuerbefehle nochmals angepasst werden. Eine Prüfung der Ist-Position kann auch nach der erfolgten Ausrichtung erfolgen, um Ausrichtfehler erkennen und notfalls das Schlauchstück ausschleusen zu können. Damit kann ein intaktes Schlauchstück nochmals der Bodenlegeeinrichtung zugeführt werden, und es wird ein fehlerhaftes Anformen eines Bodens, das zu Ausschuss führen würde, vermieden.

Die oben genannte Aufgabe wird auch gelöst durch ein Verfahren gemäß Anspruch 5.

Damit werden die gleichen Vorteile erzielt, wie sie bereits im Zusammenhang mit einer erfindungsgemäßen Bodenlegeeinrichtung beschrieben worden sind.

Weitere Vorteile, Merkmale und Einzelheiten der Erfindung gehen aus der nachfolgenden Beschreibung hervor, in der unter Bezugnahme auf die Figuren verschiedene Ausführungsbeispiele im Einzelnen erläutert sind. Dabei können die in den Ansprüchen und in der Beschreibung erwähnten Merkmale jeweils einzeln für sich oder beliebige Kombinationen erwähnter Merkmale erfindungswesentlich sein. Im Rahmen der gesamten Offenbarung gelten Merkmale und Einzelheiten, die im Zusammenhang mit dem erfindungsgemäßen Verfahren beschrieben sind, selbstverständlich auch im Zusammenhang mit der erfindungsgemäßen Bodenlegeeinrichtung und jeweils umgekehrt, so dass bezüglich der Offenbarung zu den einzelnen Aspekten der Erfindung stets wechselseitig Bezug genommen wird beziehungsweise werden kann. Die einzelnen Figuren zeigen:
- Fig. 1: Eine perspektivische Ansicht eines Schlauchstücks sowie der durchführbaren Ausrichtrichtungen
- Fig. 2: Eine erste Ausführungsform einer Ausrichteinheit als Komponente der Erfindung
- Fig. 3: Seitenansicht einer erfindungsgemäßen Bodenlegeeinrichtung
- Fig. 4: Eine zweite Ausführungsform einer Ausrichteinheit als Komponente der Erfindung

Die **Figur 1** zeigt ein Schlauchstück 101, welches zu einem Sack verarbeitbar ist, wobei an zumindest einem Ende ein Boden angeformt wird. Das Schlauchstück 101 weist eine Längsachse S auf, wobei das erste offene Ende 102 und das zweite offene Ende 103 des Schlauchstücks 101 in Richtung der Längsachse S voneinander beabstandet sind. Das Schlauchstück wird in Transportrichtung T durch die Bodenlegeeinrichtung transportiert, wobei die Transportrichtung T orthogonal zur Längsachse S gerichtet ist. Man kann auch sagen, das Schlauchstück wird quer zu seiner Längsachse S transportiert. Eine erste Ausrichtrichtung ist mit dem Doppelpfeil ΔQ gekennzeichnet, der die Ausrichtung in Querrichtung darstellt, wobei die Ausrichtung vorzugsweise senkrecht zur Transportrichtung T erfolgt. Eine weitere Ausrichtrichtung ist mit dem Doppelpfeil ΔL bezeichnet, welche die Ausrichtung in oder entgegen der Transportrichtung T darstellt. Folglich erfolgt diese Ausrichtung vorzugsweise parallel zur Transportrichtung T. Die dritte Ausrichtrichtung ist mit ΔR bezeichnet und stellt die Ausrichtung dar, die durch eine Drehung um eine Hochachse 104 erfolgt. Die Hochachse ist dabei die Achse, die senkrecht zur Schlauchstückebene bzw. orthogonal sowohl zur Schlauchlängsachse S als auch zur Transportrichtung T liegt. Der Drehpunkt bei der Drehung in Richtung ΔR muss nicht auf dem Schwerpunkt des Schlauchstücks, sondern kann auf einem beliebigen Punkt der Schlauchoberfläche liegen.

Die **Figur 2** zeigt nun eine erste Ausführungsform der Erfindung. Dargestellt ist eine Ausrichteinrichtung 201, mit der auf einer Transporteinrichtung 202 mittels Transportbänder 203 ein oder mehrere Schlauchstücke in Transportrichtung T transportierbar sind und welche Bestandteil einer erfindungsgemäßen Bodenlegeeinrichtung sein kann. Ein Schlauchstück, welches in dieser Figur nicht gezeigt ist, gilt dann als gut ausgerichtet, wenn es mit der auf die Transportrichtung bezogene Vorderkante an allen Nocken 204 anliegt und mit einer Seitenkante auch die Begrenzung 205 kontaktiert. Die Begrenzung 205 kann ein einfaches Blech sein, ist aber vorzugsweise ebenfalls als mit Transportgeschwindigkeit umlaufendes Band ausgestaltet, um bei Kontakt mit dem Schlauchstück einen Verzögerungseffekt zu vermeiden.

Um nun ein Ausrichten durchführen zu können, sind Förderelemente vorgesehen, die in der vorliegenden Figur als Riemen 206 ausgestaltet sind, auf welchen das Schlauchstück aufliegt. Diese Riemen 206 laufen vorzugsweise auf gemeinsamen Rollen 207, von denen zumindest eine durch einen eigenen, von der übrigen Ausrichteinrichtung unabhängigen Antrieb antreibbar ist. Der Antrieb ist nicht dargestellt. Die Riemen 206 laufen mit einer Differenzgeschwindigkeit und mit einer höheren Absolutgeschwindigkeit als die Transportbänder 203, so dass ein Schlauchstück, das in Kontakt mit den Riemen 206 steht, an die Nocken 204 geschoben wird. Voraussetzung für diese Funktionsweise ist, dass die Haftreibung zwischen den Förderelementen, hier also die Riemen 206, und Schlauchstück größer ist als die Gleitreibung zwischen Transporteinrichtung und Schlauchstück. Nur dann ist ein Verschieben des Schlauchstücks relativ zur Transporteinrichtung und damit eine Ausrichtung möglich.

Ferner sind die Riemen 206 in einem Winkel α relativ zur Transportrichtung T angeordnet, so dass ein Schlauchstück zusätzlich gegen die Begrenzung 205 geschoben wird.

In Transportrichtung der Förderelemente vorgeordnet sind ein oder mehrere Sensoren 210, die die aktuelle Position eines Schlauchstücks detektieren und über die Datenleitung 211 Positionsinformationen an die Rechen- und Steuereinheit 212 weiterleiten. Die Rechen- und Steuereinheit ist dazu vorgesehen und eingerichtet, diese Positionsinformation, also die Ist-Position, eines Schlauchstücks mit der Soll-Position zu vergleichen und bei Abweichungen Steuerbefehle zu generieren. Diese Steuerbefehle können im vorliegenden Ausführungsbeispiel der Figur 2 dazu dienen, die Geschwindigkeit der Förderelemente 206 einzustellen und damit die Differenzgeschwindigkeit zwischen Förderelemente relativ zu der Transporteinrichtung 202 anzupassen, falls die Abweichungen außerhalb von Toleranzgrenzen liegen. Diese Steuerbefehle können daher über eine Datenleitung 213 der nicht gezeigten Antriebseinrichtung erfolgen, welche wenigstens eine der Rollen 207 antreibt.

Die **Figur 3** zeigt nun eine schematische Darstellung einer erfindungsgemäßen Bodenlegeeinrichtung. Die Bodenlegeeinrichtung 300 umfasst zunächst eine Vereinzelungsvorrichtung, die hier am Beispiel eines so genannten Rotationsanlegers 301 veranschaulicht ist, mit welcher ein Schlauchstück 302 vom Schlauchstückstapel 303 abgenommen wird. Im gezeigten Ausführungsbeispiel wird das Schlauchstück von der Unterseite des Schlauchstückstapels abgeschält. Die Funktion eines solchen Rotationsanlegers ist beispielsweise in der Druckschrift DE 32 14 342 A1 gezeigt und erläutert. Das vereinzelte Schlauchstück wird anschließend einem Übergabeförderer 304 übergeben. Dieser kann beispielsweise mehrere, insbesondere zwei, parallel verlaufende und in Richtung der Schlauchlängsachse beabstandete Transportriemen 305 umfassen, die durch wenigstens einen Antrieb antreibbar sind. Damit kann die Transportgeschwindigkeit unabhängig von der Transportgeschwindigkeit des Bodenlegers variiert werden, so dass bereits eine Ausrichtung in Längsrichtung durchführbar ist. Werden parallele Transportriemen separat angetrieben, können diese auch mit einer Differenzgeschwindigkeit angetrieben werden, so dass eine Ausrichtung in Drehrichtung durchführbar ist.

Dem Übergabeförderer 304 schließt sich im gezeigten Ausführungsbeispiel eine Ausrichteinrichtung 306 an, die in der **Figur 4** zusätzlich in der Draufsicht gezeigt ist. Diese Ausrichteinrichtung ist ähnlich der Ausrichteinrichtung 201 aus der Figur 2 aufgebaut Diese Ausrichteinrichtung 306 umfasst mehrere parallel verlaufende Transportelemente, die als Riemen 307 ausgestaltet sein können. Diese Transportelemente können eine gemeinsame Antriebskomponente, hier eine Welle 308, beinhalten, mit welcher die Transportelemente antreibbar sein können. Eine weitere Welle 309 kann der Umlenkung der Riemen 307 dienen. Auf diesen Transportelementen kann das nicht gezeigte Schlauchstück 302 transportierbar sein.

Innerhalb dieser Transporteinrichtung ist im gezeigten Ausführungsbeispiel eine Ausrichteinheit 310 angeordnet. Diese umfasst mehrere Förderelemente, die als Transportriemen 311, 312 ausgestaltet sein können, welche unabhängig voneinander antreibbar sein können. Dazu ist der Transportriemen 311 auf zwei Wellen 313, 313' endlos umlaufend, von denen wenigstens eine durch einen nicht gezeigten Antrieb antreibbar ist. Auf gleiche Weise ist der Transportriemen 312 auf den Wellen 314, 314' endlos umlaufend, wobei wenigstens eine der Wellen antreibbar ist. Alle Wellen sind in einem Rahmen 315 gelagert. Dieser Rahmen kann in Höhenrichtung H (dargestellt durch einen Doppelpfeil in der Figur 3) verschiebbar sein. Auf diese Weise ist der Rahmen verschiebbar, so dass die Transportriemen 311 über die Transportelemente 307 nach oben hinaus ragen können. Damit werden die Schlauchstücke 302 nur noch durch die Transportriemen transportiert. Wenn die Ausrichteinheit 310 eine Ausrichtung vollständig ausgeführt hat (d. h. die Ist-Lage entspricht innerhalb von Toleranzgrenzen der Soll-Lage), so kann der Rahmen wieder abgesenkt werden und das Schlauchstück wird mit Maschinengeschwindigkeit weiter transportiert.

Um nun eine Querausrichtung zu ermöglichen, ist vorgesehen, dass der Rahmen 315 quer zur Transportrichtung T verschiebbar ist, was durch den Doppelpfeil P angedeutet ist. Hierzu ist eine nicht gezeigte Verschiebeeinrichtung vorgesehen. Im gezeigten Ausführungsbeispiel wäre also der Rahmen parallel zu den Wellen 308 und 309 verschiebbar. Alternativ kann die Verschieberichtung auch parallel zu einer der Wellen 313, 313', 314, 314' liegen.

Zur Ermöglichung der Drehausrichtung ΔR ist vorgesehen, den Rahmen um eine Hochachse drehbar zu lagern, was durch den Doppelpfeil D angedeutet ist. Dazu kann der Rahmen auf einer Drehscheibe gelagert sein, wobei zur Beaufschlagung des Rahmens 310 mit einer Drehkraft ein nicht gezeigter Drehantrieb vorgesehen ist. Zusätzlich oder alternativ kann vorgesehen sein, die Transportriemen 311 und 312 mit voneinander verschiedenen Geschwindigkeiten zu betreiben. Damit kann eine Drehung nicht oder nicht nur durch eine Drehung des Rahmens 310, sondern auch durch ein Verdrehen des Schlauchstücks auf den Transportriemen 311, 312 hervorgerufen werden.

Die Ausrichteinrichtung kann, wie es bereits in der Figur 2 gezeigt ist, ebenfalls eine Begrenzung 321, die die Ausrichtbewegung in Querrichtung begrenzt, und/oder Nocken 322, welche die Längsausrichtung begrenzen, umfassen.

Ferner kann in oder an der Ausrichteinrichtung 306 wenigstens ein Sensor 320 angeordnet sein, um die Ist-Lage des Schlauchstücks feststellen zu können. Alternativ oder zusätzlich können weitere Sensoren zum gleichen Zweck innerhalb der gesamten Bodenlegevorrichtung vorgesehen werden. Ein Sensor kann eine Lichtschranke, ein Lichttaster, aber auch eine Kamera sein. Grundsätzlich ist unter einem Sensor jedes optoelektronische Bauteil zu verstehen, dass optisch die Kanten des Schlauchstücks erfasst und auf elektronischem Weg das Detektieren einer Kante an einer Rechen- und Steuervorrichtung weiterleitet. Diese Rechen- und Steuervorrichtung, die in den Figuren nicht gezeigt ist, kann nun aus den Sensorsignalen die Ist-Lage des Schlauchstücks relativ zur Bodenlegeeinrichtung ermitteln und mit der Soll-Lage vergleichen. Aus den ermittelten Abweichungen generiert die Rechen- und Steuervorrichtung nun Steuersignale für die oben beschriebenen Antriebe.

Die Figur 3 zeigt nun noch ein Transportsystem 330, welches Haupttransportriemen 331 und 331' umfasst, zwischen denen die Schlauchstücke 302 klemmend gehalten werden, so dass sich letztere nicht relativ zu den Haupttransportriemen bewegen. Entlang des Transportsystems sind die zum Bilden von Böden notwendigen Funktionskomponenten, wie etwa Rilleinrichtungen, Bodenöffnungseinrichtungen, Beleimungseinrichtungen, Deckblattauftragseinrichtungen und Zulegeeinrichtungen angeordnet. Optional können weitere Funktionskomponenten vorgesehen sein wie etwa ein Innenriegelapparat.

Es wird an dieser Stelle nochmals wiederholt, dass verschiedene Merkmale der vorstehend beschriebenen Ausführungsformen, insbesondere die der Ausführungsbeispiele der Figuren 2, 3 und 4, untereinander austauschbar sein können.

| **Bezugszeichenliste** | |
|---|---|
| 101 | Schlauchstück |
| 102 | Erstes offenes Ende |
| 103 | Zweites offenes Ende |
| 104 | Hochachse |
| 201 | Ausrichteinrichtung |
| 202 | Transporteinrichtung |
| 203 | Transportband |
| 204 | Nocken |
| 205 | Begrenzung |
| 206 | Riemen |
| 210 | Sensor |
| 211 | Datenleitung |
| 212 | Steuereinheit |
| 213 | Datenleitung |
| 300 | Bodenlegeeinrichtung |
| 301 | Rotationsanleger |
| 302 | Schlauchstück |
| 303 | Schlauchstückstapel |
| 304 | Übergabeförderer |
| 305 | Transportriemen |
| 306 | Ausrichteinrichtung |
| 307 | Riemen |
| 308 | Welle |
| 309 | Welle |
| 310 | Ausrichteinrichtung |
| 311 | Transportriemen |
| 312 | Transportriemen |
| 313 | Welle |
| 313' | |
| 314 | Welle |
| 314` | |
| 315 | Rahmen |
| 320 | Sensor |
| 321 | Begrenzung |
| 322 | Nocken |
| 330 | Transportsystem |
| 331 | Haupttransportriemen |
| 331' | |
| S | Längsachse |
| T | Transportrichtung |
| H | Höhenrichtung |

## Patentansprüche

1. Bodenlegeeinrichtung (300) zur Herstellung von mit zumindest mit einem Boden versehenen Schlauchstücken (302), umfassend eine Ausrichteinrichtung (201, 306) zur Durchführung von Ausrichtungen des Schlauchstücks
- quer zur Transportrichtung (T)
- in Transportrichtung und/oder
- um eine Drehachse (H), welche senkrecht zur Schlauchebene steht,
wobei die Ausrichteinrichtung
• eine Transporteinrichtung (202, 307) umfasst, mit welcher das Schlauchstück in einer Transportrichtung mit einer Transportgeschwindigkeit transportierbar ist,
• Förderelemente (206, 311, 312) umfasst, mit welchen auf das Schlauchstück einwirkbar ist, so dass das Schlauchstück relativ zur Transporteinrichtung verschiebbar ist, wobei die Förderelemente mit einer Differenzgeschwindigkeit zur Transportgeschwindigkeit betreibbar sind,
wobei die Differenzgeschwindigkeit und/oder die relative Lage der Förderelemente zur Transporteinrichtung veränderbar, insbesondere steuerbar, sind,
**dadurch gekennzeichnet, dass**
eine Rechen- und Steuereinrichtung (212) vorgesehen ist, welcher Informationen zur Ist-Position des Schlauchstücks relativ zur Transporteinrichtung zur Verfügung stellbar sind und welcher die Soll-Positionen des Schlauchstücks relativ zur Transporteinrichtung bekannt sind, wobei bei Abweichungen der Ist-Position zur Soll-Position des Schlauchstücks mit der Rechen- und Steuereinrichtung Steuerbefehle für die Änderung der Differenzgeschwindigkeit und/oder der relativen Lage der Förderelemente generierbar sind.

2. Bodenlegeeinrichtung nach einem der vorstehenden Ansprüche,
**dadurch gekennzeichnet, dass**
mit einer Rechen- und Steuereinrichtung (212) ein Zeitpunkt berechenbar ist, zu dem die Differenzgeschwindigkeit auf Null reduzierbar ist und/oder die relative Lage der Förderelemente (206, 311, 312) zur Transporteinrichtung (202, 307) derart veränderbar ist, dass das Schlauchstück (302) relativ zur Transporteinrichtung ruht.

3. Bodenlegeeinrichtung nach einem der vorstehenden Ansprüche,
**dadurch gekennzeichnet, dass**
sie wenigstens einen ersten Sensor (210, 320) umfasst, mit welchem die Ist-Position des Schlauchstücks (302) relativ zur Transporteinrichtung (202, 307) erfassbar ist.

4. Bodenlegeeinrichtung nach einem der vorstehenden Ansprüche,
**dadurch gekennzeichnet, dass**
wenigstens ein zweiter Sensor vorgesehen ist, mit welchem die Ist-Position des Schlauchstücks (302) relativ zur Transporteinrichtung (202, 307) erfassbar ist zu einem Zeitpunkt, der nach dem Zeitpunkt liegt, an dem mit einem ersten Sensor (210, 320) die Ist-Position des Schlauchstücks relativ zur Transporteinrichtung erfassbar ist.

5. Verfahren zur Herstellung von mit zumindest mit einem Boden versehenen Schlauchstücken (302), bei dem mit einer Ausrichteinrichtung (201, 306) 2. Ausrichtungen des Schlauchstücks
- quer zur Transportrichtung (T)
- in Transportrichtung und/oder
- um eine Drehachse (H), welche senkrecht zur Schlauchebene steht, durchgeführt werden,
wobei
• mit einer Transporteinrichtung (202, 307) der Ausrichteinrichtung das Schlauchstück in einer Transportrichtung mit einer Transportgeschwindigkeit transportiert wird,
• mit Förderelementen (206, 311, 312) auf das Schlauchstück eingewirkt wird, so dass das Schlauchstück relativ zur Transporteinrichtung verschoben wird, wobei die Förderelemente mit einer Differenzgeschwindigkeit zur Transportgeschwindigkeit betrieben werden,
wobei die Differenzgeschwindigkeit und/oder die relative Lage der Förderelemente zur Transporteinrichtung verändert, insbesondere gesteuert wird,
**dadurch gekennzeichnet, dass**
mit einer Rechen- und Steuereinrichtung (212) Informationen zur Ist-Position des Schlauchstücks relativ zur Transporteinrichtung zur Verfügung gestellt werden und welcher die Soll-Positionen des Schlauchstücks relativ zur Transporteinrichtung bekannt gemacht werden, wobei bei Abweichungen der Ist-Position zur Soll-Position des Schlauchstücks mit der Rechen- und Steuereinrichtung Steuerbefehle für die Änderung der Differenzgeschwindigkeit und/oder der relativen Lage der Förderelemente generiert werden.

## Claims

1. A bottom-forming device (300) for producing pieces of tubing (302) provided with at least one bottom, comprising an aligning device (201, 306) for carrying out alignments of the piece of tubing
- transverse to the transport direction (T)
- in the transport direction and/or
- about an axis of rotation (H), which is perpendicular to the tubing plane,
wherein the aligning device
• comprises a transport device (202, 307), with which the piece of tubing can be transported in a transport direction at a transport speed,
• comprises conveying elements (206, 311, 312), with which the piece of tubing can be acted upon such that the piece of tubing can be moved relative to the transport direction, wherein the conveying elements can be operated with a differential speed to the transport speed, wherein the differential speed and/or the relative position of the conveying elements to the transport device can be changed, in particular can be controlled,
**characterized in that**
a computing and control device (212) is provided, to which information regarding the actual position of the piece of tubing relative to the transport device can be made available and to which the desired positions of the piece of tubing relative to the transport device are known, wherein in the event of deviations of the actual position from the desired position of the piece of tubing, control commands for changing the differential speed and/or the relative position of the conveying elements can be generated with the computing and control device.

2. The bottom-forming device according to the preceding claim,
**characterized in that**
with a computing and control device (212), a point in time can be calculated, at which the differential speed can be reduced to zero and/or the relative position of the conveying elements (206, 311, 312) to the transport direction (202, 307) can be changed in such a way that the piece of tubing (302) rests relative to the transport device.

3. The bottom-forming device according to the any one of the preceding claims,
**characterized in that**
it comprises at least one first sensor (210, 320), with which the actual position of the piece of tubing (302) relative to the transport device (202, 307) can be detected.

4. The bottom-forming device according to any one of the preceding claims,
**characterized in that**
at least one second sensor is provided, with which the actual position of the piece of tubing (302) relative to the transport device (202, 307) can be detected at a point in time, which is after the point in time at which the position of the piece of tubing relative to the transport device can be detected with a first sensor (210, 320).

5. A method for producing pieces of tubing (302) provided with at least one bottom, in which alignments of the piece of tubing are carried out with an aligning device (201, 306)
- transverse to the transport direction (T)
- in the transport direction and/or
- about an axis of rotation (H), which is perpendicular to the tubing plane, wherein
• with a transport device (202, 307) of the aligning device the piece of tubing is transported in a transport direction at a transport speed
• with conveying elements (206, 311, 312) the piece of tubing is acted upon, so that the piece of tubing is displaced relative to the transport device, wherein the conveying elements are operated at a differential speed to the transport speed,
wherein the differential speed and/or the relative position of the conveying elements to the transport device is changed, in particular is controlled,
**characterized in that**
with a computing and control device (212) information is made available on the actual position of the piece of tubing relative to the transport device and to which the desired positions of the piece of tubing relative to the transport device are made known, wherein in the event of deviations of the actual position from the desired position of the piece of tubing control commands for changing the differential speed and/or the relative position of the conveying elements are generated with the computing and control device.

## Revendications

1. Dispositif de pose de fond (300) pour la réalisation d'au moins des sections de tuyaux (302) munies d'un fond, comprenant un dispositif d'orientation (201, 306) pour la réalisation d'orientations de la section de tuyau
- transversalement par rapport à la direction de transport (T)
- dans la direction de transport et/ou
- autour d'un axe de rotation (H) qui est perpendiculaire au plan du tuyau,
dans lequel le dispositif d'orientation
• comprend un dispositif de transport (202, 307) avec lequel la section de tuyau peut être transportée dans une direction de transport avec une vitesse de transport,
• comprend des éléments de convoyage (206, 311, 312) avec lesquels il est possible d'agir sur la section de tuyau, de sorte que la section de tuyau peut être déplacée par rapport au dispositif de transport, dans lequel les éléments de convoyage peuvent être actionnés avec une vitesse différentielle par rapport à la vitesse de transport,
dans lequel la vitesse différentielle et/ou la position relative des éléments de convoyage par rapport au dispositif de transport peuvent être modifiés, plus particulièrement contrôlés,
**caractérisé en ce que**
un dispositif de calcul et de commande (212) est prévu, avec lequel des informations concernant la position effective de la section de tuyau par rapport au dispositif de transport peuvent être mises à disposition et avec lequel les positions de consigne de la section de tuyau par rapport au dispositif de transport sont connues, dans lequel, lors d'écarts de la position effective par rapport à la position de consigne de la section de tuyau, avec le dispositif de calcul et de commande, des instructions de commande peuvent être générées pour la modification de la vitesse différentielle et/ou la position relative des éléments de convoyage.

2. Dispositif de pose de fond selon l'une des revendications précédentes,
**caractérisé en ce que**
avec un dispositif de calcul et de commande (212), un moment peut être calculé, auquel la vitesse différentielle peut être réduite à zéro et/ou la position relative des éléments de convoyage (206, 311, 312) par rapport au dispositif de transport (202, 307) peut être modifiée de sorte que la section de tuyau (302) est immobile par rapport au dispositif de transport.

3. Dispositif de pose de fond selon l'une des revendications précédentes,
**caractérisé en ce que**
il comprend au moins un premier capteur (210, 320) avec lequel la position effective de la section de tuyau (302) par rapport au dispositif de transport (202, 307) peut être mesurée.

4. Dispositif de pose de fond selon l'une des revendications précédentes,
**caractérisé en ce que**
au moins un deuxième capteur est prévu, avec lequel la position effective de la section de tuyau (302) par rapport au dispositif de transport (202, 307) peut être mesurée à un moment qui se trouve après le moment auquel, avec un premier capteur (210, 320), la position effective de la section de tuyau par rapport au dispositif de transport peut être mesurée.

5. Procédé de fabrication d'au moins des sections de tuyaux (302) munies d'un fond,
dans lequel, avec un dispositif d'orientation (201, 306), des orientations de la section de tuyau
- transversalement par rapport à la direction de transport (T)
- dans la direction de transport et/ou
- autour d'un axe de rotation (H) qui est perpendiculaire au plan du tuyau, sont effectuées
dans lequel, avec un dispositif de transport (202, 307) du dispositif d'orientation, la section de tuyau est transportée dans une direction de transport avec une vitesse de transport,
• on agit sur la section de tuyau avec des éléments de convoyage (206, 311, 312), de sorte que la section de tuyau est déplacée par rapport au dispositif de transport, dans lequel les éléments de convoyage sont actionnés avec une vitesse différentielle par rapport à la vitesse de transport,
dans lequel la vitesse différentielle et/ou la position relative des éléments de convoyage par rapport au dispositif de transport sont modifiées, plus particulièrement contrôlées,
**caractérisé en ce que**
avec un dispositif de calcul et de commande (212) des informations concernant la position effective de la section de tuyau par rapport au dispositif de transport sont mises à disposition et avec lequel les positions de consigne de la section de tuyau par rapport au dispositif de transport sont connues, dans lequel, lors d'écarts de la position effective par rapport à la position de consigne de la section de tuyau, avec le dispositif de calcul et de commande, des instructions de commande peuvent être générées pour la modification de la vitesse différentielle et/ou la position relative des éléments de convoyage.
